# EUROPÄISCHE PATENTSCHRIFT

(11) **EP 1 147 804 B1**
(45) Veröffentlichungstag und Bekanntmachung des Hinweises auf die Patenterteilung: **01.09.2004**
(21) Anmeldenummer: 01103920.3
(22) Anmeldetag: 17.02.2001
(51) Int. Cl.: B01F 5/06, B01F 7/02, D21D 1/30

(54) **Vorrichtung zur Dispergierung von hochkonsistentem Papierfaserstoff**
Apparatus to disperse a high consistency paper fibers slurry
Appareil pour disperser une pâte à papier de haute consistence

(30) Priorität: 11.04.2000 DE 10017898
(43) Veröffentlichungstag der Anmeldung: 24.10.2001
(73) Patentinhaber: Voith Paper Patent GmbH, 89522 Heidenheim (DE)
(72) Erfinder: Niggl, Volker, 88250 Weingarten (DE); Rauch, Roland, 88255 Baindt (DE); Schneid, Josef, 88267 Vogt (DE)

(56) Entgegenhaltungen:
- EP-A- 0 877 117
- EP-A- 0 931 584
- DE-B- 1 056 457
- FR-A- 2 352 917
- GB-A- 763 823
- US-A- 3 765 613
- US-A- 4 820 381

## Beschreibung

Die Erfindung betrifft eine Vorrichtung zur Dispergierung gemäß dem Oberbegriff des Anspruchs 1.

Eine derartige Behandlungsvorrichtung ist zum Beispiel aus der DE-PS 30 47 013 oder der GB-763 823 bekannt Diese zum Dispergieren von Altpapier geeignete Vorrichtung dient dazu, den Stoff intensiv mechanisch und thermisch zu bearbeiten, wodurch die darin enthaltenen Störstoffe von den Fasern abgelöst, zerkleinert und/oder unter die Sichtbarkeitsgrenze gebracht werden können. Anders als zum Beispiel bei Papierstoff-Mahlrefinern wird bei derartigen Maschinen der Faserstoff nicht in einer pumpfähigen Suspension bearbeitet, sondern in Form eines teigigen oder krümeligen Hochkonsistenzstoffes, vorzugsweise mit einem Trockengehalt zwischen 20 und 35 %. Auf diese Weise lassen sich beträchtlich höhere Scherkräfte in den Faserstoff übertragen, wodurch die genannten Ziele erreichbar sind, ohne dass dabei eine wesentliche Veränderung der Faserlänge erfolgt. In vielen Fällen wird die Wirkung der mechanischen Behandlung durch Hitze weiter verstärkt, z.B. durch Einstellen einer Faserstofftemperatur von 90° Celsius oder noch darüber.

Durch die hohe Konsistenz, die der Faserstoff bei der Behandlung hat, ist eine intensive mechanische Bearbeitung möglich, obwohl sich die Zähne der relativ zueinander bewegbaren Behandlungswerkzeuge, der sogenannten Garnituren, nicht berühren, sondern sich vielmehr in einem Abstand von ca. 0,5 mm oder mehr mit relativ hoher Geschwindigkeit aneinander vorbeibewegen. Dieser Abstand ist eventuell einstellbar gehalten. Günstig ist, dass bei Garnituren der beschriebenen Art eine sehr große Anzahl von Zähnen beteiligt ist, so dass der Papierstoff durch viele Schlitze (Zahnlücken) in kleine Teilströme aufgeteilt wird. Es sind ohne weiteres z.B. zwölf Stufen (Zahnreihen) hintereinander möglich. Garnituren dieser Art sind kompakt und haben eine ausgezeichnete Dispergierwirkung. In der Regel werden in einer solchen Vorrichtung eine stillstehende Stator- und eine bewegte Rotorgarnitur verwendet. Garnituren können aus Kreisringsegmenten zusammengesetzt sein.

Nachdem der hochkonsistente Faserstoff den Bearbeitungsbereich passiert hat, also die Dispergierung erfolgt ist, tritt er an der letzten Stufe der Statorgarnitur aus. Dabei wird er durch den nachfolgenden Stoff herausgedrückt und führt eine im wesentlichen radiale Bewegung aus. Da die Garnitur kreisförmig angelegte Zahnreihen enthält, erfolgt der Auswurf des Faserstoffes über den gesamten Umfang, also 360°. In der Regel ist die Mittelachse einer solchen Dispergiervorrichtung waagerecht angeordnet, d.h. der Faserstofftransport erfolgt in einer senkrechten Ebene. Dort, wo die Zahnlücken zwischen den Zähnen nach unten führen, fällt der Stoff frei heraus, z.B. in ein Gefäß, in dem er, wenn gewünscht, mit Wasser verdünnt werden kann. Im geodätisch betrachtet oberen Bereich der Garnituren sammelt sich der Stoff an, da er nicht direkt herabfallen kann. Zwar wird er früher oder später durch nachdrängenden Stoff abtransportiert, die Verhältnisse sind aber undefiniert und daher nicht immer befriedigend. Als Abhilfe kann im oberen Teil des Gehäuses bereits Wasser zugegeben werden, was einerseits zur Verdünnung führt und daher bei nachfolgender Hochkonsistenzbehandlung, z.B. Bleiche, unerwünscht ist und andererseits auch nicht immer den gewünschten Erfolg hat.

Aus der DE 198 02 260 A1 ist eine andere Möglichkeit zum Abtransport des Stoffes bei einer Vorrichtung zum Dispergieren bekannt, und zwar ist die Rotorgarnitur mit Radialvorsprüngen versehen. Diese bilden also eine radiale Fortsetzung der Dispergergarnitur, die zwar auch zu einem besseren Stoffabfluss aus diesem Bereich der Garnitur führt, aber relativ aufwendig ist und zusätzlich Platz radial außerhalb der Rotorgamitur benötigt.

Bei einem Doppelscheibenrefiner gemäß der US-Patentschrift 3,765,613 werden beide Scheiben angetrieben. Zwischen den Arbeitsflächen wird das Material in schnelle rollende Bewegung versetzt und dadurch in Einzelfasern zerlegt. Diese Bearbeitung ist nicht zu vergleichen mit einer Hochkonsistenz-Dispergierung zwischen axial ineinandergreifende Zahnreihen.

Der Erfindung liegt daher die Aufgabe zu Grunde, eine Behandlungsvorrichtung der angegebenen Art zu schaffen, mit der es möglich ist, den Austrag von bearbeitetem Faserstoff mit sehr einfachen Mitteln zu verbessern.

Diese Aufgabe wird durch die im Kennzeichen des Anspruchs 1 genannten Merkmale vollständig gelöst.

Danach wird die radiale Bewegung, insbesondere im oberen Teil des Gehäuses, in eine axiale und dann in eine Umfangsbewegung umgelenkt. Der Stoff gelangt vollständig - ohne störende Anhäufungen und ohne wesentlichen Energieverbrauch - in den dafür vorgesehenen Behälter. Nachteilige Veränderungen des zumeist heißen Faserstoffes, wie z.B. Austrocknen, Verbacken, Verhornen werden vermieden.

Der Erfindungsgegenstand hat darüberhinaus den Vorteil eines relativ günstigen Verschleißverhaltens. Dabei geht es um die Reduzierung des Verschleißes, der sich bekanntlich bei solchen Vorrichtungen nicht gänzlich vermeiden lässt. Dadurch, dass der Stoff verhältnismäßig zügig abtransportiert wird, können Anbackungen, die den Verschleiß begünstigen, verhindert werden. Besonders vorteilhaft ist es, wenn die Radialvorsprünge zu dem Teil der Garnitur gehören, der infolge des unvermeidbaren Verschleißes ohnehin in bestimmten Abständen ausgewechselt werden muss. Auf diese Weise wird nämlich der normale Verschleiß auf wenige Teile beschränkt, während die übrigen Maschinenteile, insbesondere die Befestigungsplatten für die Garnituren, nur noch einem sehr geringen Verschleiß unterliegen.

Die wichtigste Anwendung der Erfindung ist bei solchen Vorrichtungen zu erwarten, bei denen der hochkonsistente Faserstoff erst nach dem Austritt aus dem Gehäuse der Vorrichtung verdünnt wird, also als Dickstoff herausfällt. Es gibt aber auch andere Anwendungsfälle, nämlich die, bei denen der Dickstoff bereits im Gehäuse mit Wasser verdünnt wird. Auch wenn der Stoff verdünnt ist, sollte er möglichst schnell aus dem Gehäuse abgeführt werden, wozu die Erfindung entscheidend beiträgt.

Die Erfindung und ihre Vorteile werden erläutert an Hand von Zeichnungen. Dabei zeigen:
- Fig. 1: einen Teil einer erfindungsgemäßen Vorrichtung in geschnittener Seitenansicht;
- Fig. 2: eine Detailansicht zweier Garnituren;
- Fig. 3: Aufsicht auf eine Garnitur von der Stoffseite her;
- Fig. 4: Aufsicht auf eine Garnitur von der Rückseite her;
- Fig. 5 + 6: jeweils eine weitere Detailansicht von verschiedenen Ausgestaltungen der Garnitur.

Fig. 1 zeigt einen Teil einer Dispergiervorrichtung mit zwei relativ zueinander in Umfangsrichtung bewegbaren komplementären Garnituren 1, 2, die miteinander so in Eingriff stehen, dass sie zusammenwirken können. Die gewählte Darstellung in Form eines Schnittes in Seitenansicht lässt erkennen, dass sich radial von innen nach außen die zu den verschiedenen Garnituren gehörenden Zähne 3, 4, 3', 4' usw. bis zu den äußeren Zähnen 3", 4" abwechseln. Die Zahnreihe einer Garnitur reicht jeweils in den Zwischenraum der komplementären Garnitur, wobei zum bestimmungsgemäßen Betrieb der Vorrichtung zwischen den Zähnen von komplementären Garnituren Abstände eingehalten werden müssen. Die links gezeichnete Garnitur 2 gehört zum Stator 6 und die rechts gezeichnete Garnitur 1 zum Rotor 5. Dieser wird von einer Welle 10 gehalten und in Rotation versetzt. Der hochkonsistente Papierfaserstoff gelangt durch das Zulaufrohr 9 mit Hilfe einer Förderschnecke 12 zentral in den Disperger. Ein solcher Stoff ist relativ zäh, anders als z.B. eine pumpfähige Papierfasersuspension, wie sie in Entstippern oder Refinern verarbeitet wird. Er wird zunächst vom Schleuderkreuz 11 erfasst und dann in die Garnituren gefördert. Die radial innerste Zahnreihe gehört zur Rotorgarnitur und die radial äußerste zur Statorgarnitur. Die Rotationsachse des Rotors 5 liegt hier waagerecht, und die Radialtransportrichtung des hochkonsistenten Papierfaserstoffes liegt in senkrechten Ebenen. Die Garnituren sind in einem Gehäuse 13 untergebracht.

Zur exakten Zentrierung der zum Rotor gehörenden Garnitur 1 ist ein Zentrierbund 16 vorgesehen, der aber nicht am Außendurchmesser dieser Garnitur, sondern um das Maß h (s. Fig. 3) weiter innen liegt. Der Durchmesser des Rotors 5 kann also kleiner gehalten werden als der der Garnitur 1. Das spart Material, und die Flächen des Zentrierbundes sind außerhalb der Schleuderbahn des Stoffes. An der Garnitur 1 bildet sich außerhalb des Zentrierbundes 16 ein radialer Überstand. Dieser trägt eine Anzahl der erfindungsgemäßen Axialvorsprünge 15, die den aus dem Garniturensatz austretenden Faserstoff beschleunigen und abführen. Solche Axialvorsprünge 15 können aus demselben Material sein wie die Garnitur, z.B. ohne großen Mehraufwand mit angegossen werden. Auch wegen des möglichen Verschleißes ist es von Vorteil, wenn die Axialvorsprünge 15 beim Garniturwechsel mitgetauscht werden.

In Fig. 2 sind zwei komplementäre, also zu einem Satz gehörenden Garnituren in axial auseinandergezogener Lage und etwas detaillierter gezeichnet, ohne allerdings alle konstruktiven Merkmale zu offenbaren. In der Regel haben Garnituren dieser Art zwischen drei und zwölf Zahnreihen, hier sind nur die radial äußersten zwei gezeichnet. Die zum Rotor gehörende Garnitur 1 weist erfindungsgemäß Axialvorsprünge 15 auf mit einem äußeren Fußkreis 21. Sie haben eine axiale Erstreckung a von vorzugsweise mindestens 4 mm und eine radiale Erstreckung b zum Fußkreis 21 von vorzugsweise mindestens 4 mm. Das Höchstmaß sollte jeweils nicht über 20 mm liegen, was natürlich auch von der Größe der Garnituren abhängt. Die Axialvorsprünge reichen hier axial bis zur Ebene E der Auflagefläche 20 der Garnitur. Das ist bei der Herstellung der Garnituren von besonderem Vorteil. Aber auch davon abweichende Axialvorsprünge sind ohne weiteres verwendbar, um die gestellte Aufgabe zu lösen. Ihre äußeren Stirnflächen sind gegenüber der zylindrischen Umfangsfläche hier in einem spitzen Winkel β geneigt.

Fig. 3 zeigt in Aufsicht einen Dispergergamiturensatz, also eine Rotor- und eine Statorgarnitur. Man erkennt die ringförmigen Zwischenräume 14. Auch die Zähne 3, 3', 3", 4, 4', 4" sind in ringförmigen Reihen angeordnet und reichen in die entsprechenden Zwischenräume 14 der Gegengarnitur hinein. Von der Vielzahl der Zähne sind nur einige dargestellt. Sie sind geschnitten gezeichnet, so dass ihr vorzugsweise nicht runder Querschnitt 17 erkennbar ist. Zwischen benachbarten Zähnen bleiben Zahnlücken 7 für den Durchfluss des Faserstoffes frei. Die Form der Zähne ist nicht exakt gezeichnet, sie ist bekannt und richtet sich nach dem Verwendungszweck der Garnitur.

Wenn man die in Fig. 3 gezeigte Rotorgarnitur um 180° wendet, gelangt man zur Fig. 4. Sie bietet also die Ansicht auf die Rückseite der Dispergergarnitur, das ist die Seite, die nach Einbau in den Disperger mit dem Rotor 5 (Fig. 1) in Kontakt steht. Die Fig. 4 zeigt auch etwas genauer, dass es sich hier um eine aus insgesamt acht Segmenten bestehende Garnitur handelt, welche jeweils über einen Umfangswinkel von 45° gehen. Außerdem sind Befestigungslöcher 8 angedeutet, durch die z.B. eine Verschraubung mit dem Rotor 5 (Fig. 1) möglich ist. Wichtig für die Erfindung sind die Axialvorsprünge 15, von denen bei dem hier gezeigten Beispiel vier pro Segment, d.h. also 32 insgesamt für die ganze Garnitur vorgesehen sind. Die genaue Anzahl der benötigten Axialvorsprünge richtet sich nach den Erfordernissen. Benachbarte Axialvorsprünge 15 liegen in einem Abstandswinkel α auseinander. Weiterhin erkennt man auf dieser Darstellung den Zentrierbund 16, der hier zusammenhängend über den gesamten Umfang aller Garnitursegmente ausgestaltet ist. Eventuell kann er auch unterbrochen sein, d.h. aus einer Anzahl von verschiedenen Teilabschnitten bestehen. Ein solcher Zentrierbund ist besonders dann wichtig, wenn die Garnitur aus Kreisringsegmenten zu einem Vollkreis zusammengebaut wird. Die Kombination der Axialvorsprünge mit dem radial innenliegenden Zentrierbund ergibt eine platzsparende Anordnung mit guter Förderwirkung für den aus der Garnitur austretenden zähen Faserstoff.

Wie schon erwähnt, kann der Axialvorsprung 15 auch so gestaltet sein, dass er sich axial um den Überstand f über die Ebene E hinaus erstreckt (s. Fig. 5). Grundsätzlich gilt aber, dass die erfindungsgemäßen Axialvorsprünge relativ klein gehalten werden können, wodurch Energie gespart und Verschleiß reduziert wird. Insbesondere in radialer Richtung muss der Axialvorsprung 15 nicht oder nur gering über den Durchmesser hinausgehen, den die bewegte Garnitur 1 zur Unterbringungen der Zähne benötigt. So zeigt die Fig. 6 eine Garnitur 1 mit einem Axialvorsprung 15, dessen äußerer Fußkreis 21 um einen kleinen Radialabstand d über den äußeren Fußkreis 22 des äußersten Zahnes 3" hinausgeht. Ähnliches gilt auch für die Garnitur 1 selbst. Ihr Außenradius kann zur Energie, Material- und Platzerspamis einen relativ kleinen Abstand c zum äußeren Fußkreis 22 des äußersten Zahnes 3" haben (s. Fig. 5).

## Patentansprüche

1. Vorrichtung zur Dispergierung von hochkonsistentem Faserstoff, die mindestens zwei Garnituren (1, 2,) hat,
1.1 die jeweils eine im Wesentlichen rotationssymmetrische Form haben und koaxial zueinander angeordnet sind,
1.2 die in ringförmigen, zu ihrer Mitte konzentrischen Reihen angeordnete Zähne (3, 3', 3", 4, 4', 4") aufweisen, zwischen welchen sich Zahnlücken (7) befinden, die freie Querschnitte bilden, welche von dem zu behandelnden Faserstoff durchströmbar sind,
1.3 die zwischen den Zahnreihen ringförmige Zwischenräume (14) aufweisen,
1.4 die so zueinander positioniert sind, dass mindestens eine Zahnreihe einer Garnitur (1,2) in einen ringförmigen Zwischenraum (14) der anderen, komplementären Garnitur (2,1) hineinreicht,
1.5 wobei wenigstens eine Garnitur (1) relativ zur anderen in Umfangsrichtung bewegbar ist,
**dadurch gekennzeichnet,**
**dass** die relativ zum Gehäuse (13) der Vorrichtung bewegbare Garnitur (1) im Bereich des Außendurchmessers mit mindestens einem Axialvorsprung (15) versehen ist, der sich auf der den Zähnen (3, 3', 3") gegenüberliegenden Seite axial in den freien Raum erstreckt.

2. Vorrichtung nach Anspruch 1,
**dadurch gekennzeichnet,**
**dass** die bewegbare Garnitur (1) zu einem antreibbaren Rotor (5) gehört und die komplementäre Garnitur (2) zu einem feststehenden Stator (6).

3. Vorrichtung nach Anspruch 2,
**dadurch gekennzeichnet,**
**dass** die Rotationsachse des Rotors (15) waagerecht liegt.

4. Vorrichtung nach Anspruch 1, 2 oder 3,
**dadurch gekennzeichnet,**
**dass** der Axialvorsprung (15) eine axiale Erstreckung (a) von mindestens 4 mm und höchstens 20 mm aufweist.

5. Vorrichtung nach Anspruch 1, 2, 3 oder 4,
**dadurch gekennzeichnet,**
**dass** der Axialvorsprung (15) eine radiale Erstreckung (b) von mindestens 4 mm und höchstens 20 mm aufweist.

6. Vorrichtung nach einem der voranstehenden Ansprüche,
**dadurch gekennzeichnet,**
**dass** benachbarte Axialvorsprünge (15) in Umfangsrichtung einen Abstandswinkel (α) von mindestens 5° haben.

7. Vorrichtung nach einem der voranstehenden Ansprüche,
**dadurch gekennzeichnet,**
**dass** die Anzahl der Axilvorsprünge (15) auf dem ganzen Umfang mindestens acht ist.

8. Vorrichtung nach einem der voranstehenden Ansprüche,
**dadurch gekennzeichnet,**
**dass** die Axialvorsprünge (15) mit der Ebene (E) abschließen, die die Auflagefläche (20) der Garnitur (1) bildet.

9. Vorrichtung nach einem der voranstehenden Ansprüche,
**dadurch gekennzeichnet,**
**dass** die radiale Außenfläche des Axialvorsprungs (15) gegenüber der Umfangsfläche bis zu ± 10° (Winkel β) geneigt ist.

10. Vorrichtung nach einem der voranstehenden Ansprüche,
**dadurch gekennzeichnet,**
**dass** der äußere Fußkreis (21) des Axialvorsprungs (15) vom äußeren Fußkreis (22) des äußersten Rotorzahnes (3") einen Radialabstand (d) von maximal 15 mm hat.

11. Vorrichtung nach Anspruch 10,
**dadurch gekennzeichnet,**
**dass** der äußere Fußkreis (21) des Axialvorsprungs (15) vom äußeren Fußkreis (22) des äußersten Rotorzahnes (3") einen Radialabstand (d) von maximal 5 mm hat.

12. Vorrichtung nach einem der voranstehenden Ansprüche,
**dadurch gekennzeichnet,**
**dass** der Abstand (c) des radial äußersten Teils der bewegbaren Garnitur (1) vom äußeren Fußkreis (22) des äußersten Rotor-Zahnes (3") maximal 5 mm beträgt.

13. Vorrichtung nach einem der voranstehenden Ansprüche,
**dadurch gekennzeichnet,**
**dass** Axialvorsprung (15) und Garnitur (1) aus demselben Material in einem Stück hergestellt sind.

14. Vorrichtung nach einem der voranstehenden Ansprüche,
**dadurch gekennzeichnet,**
**dass** sich radial innerhalb des Axialvorsprunges (15) ein Zentrierbund (16) befindet, der dazu dient, mit einem entsprechenden Vorsatz am Rotor (5) eine Berührungsfläche zur Zentrierung der Garnitur (1) am Rotor (5) zu bilden.

15. Vorrichtung nach Anspruch 14,
**dadurch gekennzeichnet,**
**dass** der Zentrierbund (16) eine außenzylindrische und der Vorsatz am Rotor (5) eine innenzylindrische Berührungsfläche bilden.

16. Vorrichtung nach einem der voranstehenden Ansprüche,
**dadurch gekennzeichnet,**
**dass** die Garnitur (1, 2) aus mehreren Segmenten besteht, die zu einem Vollkreis zusammengesetzt werden können.

17. Vorrichtung nach einem der voranstehenden Ansprüche,
**dadurch gekennzeichnet,**
**dass** die Zähne (3, 3', 3", 4, 4', 4") weder einen runden noch einen ovalen Querschnitt (17) haben.

## Claims

1. Device for dispersing highly consistent fibrous material which has at least two fittings (1, 2),
1.1 which have respectively an essentially rotation-symmetrical shape and are disposed coaxially relative to each other,
1.2 which have teeth (3, 3', 3", 4, 4', 4"), which are disposed in annular concentric rows with their centre and between which teeth gaps (7) are located which form free cross-sections which can be subjected to a flow of the fibrous material to be treated,
1.3 which have annular intermediate spaces (14) between the rows of teeth,
1.4 which are positioned relative to each other such that at least one row of teeth of one fitting (1, 2) extends into an annular intermediate space (14) of the other, complementary fitting (2, 1),
1.5 at least one fitting (1) being movable relative to the other in the circumferential direction,
**characterised in that**
the fitting (1), which is movable relative to the housing (13) of the device, is provided in the region of the outer diameter with at least one axial projection (15) which extends axially into the free space on the side situated opposite the teeth (3, 3', 3").

2. Device according to claim 1,
**characterised in that**
the movable fitting (1) is associated with an actuatable rotor (5) and the complementary fitting (2) with a fixed stator (6).

3. Device according to claim 2,
**characterised in that**
the axis of rotation of the rotor (15) is situated horizontally.

4. Device according to claim 1, 2 or 3,
**characterised in that**
the axial projection (15) has an axial extension (a) of at least 4 mm and at most 20 mm.

5. Device according to claim 1, 2, 3 or 4,
**characterised in that**
the axial projection (15) has a radial extension (b) of at least 4 mm and at most 20 mm

6. Device according to one of the preceding claims,
**characterised in that**
adjacent axial projections (15) have a spacing angle (α) of at least 5° in the circumferential direction.

7. Device according to one of the preceding claims,
**characterised in that**
the number of axial projections (15) on the entire circumference is at least eight.

8. Device according to one of the preceding claims,
**characterised in that**
the axial projections (15) terminate with the plane (E) which forms the support face (20) of the fitting (1).

9. Device according to one of the preceding claims,
**characterised in that**
the radial outer face of the axial projection (15) is inclined up to ± 10° (angle β) relative to the circumferential face.

10. Device according to one of the preceding claims,
**characterised in that**
the outer root circle (21) of the axial projection (15) has a radial spacing (d) of at most 15 mm from the outer root circle (22) of the outermost rotor tooth (3").

11. Device according to claim 10,
**characterised in that**
the outer root circle (21) of the axial projection (15) has a radial spacing (d) of at most 5 mm from the outer root circle (22) of the outermost rotor tooth (3").

12. Device according to one of the preceding claims,
**characterised in that**
the spacing (c) of the radially outermost part of the movable fitting (1) from the outer root circle (22) of the outermost rotor tooth (3") is at most 5 mm.

13. Device according to one of the preceding claims,
**characterised in that**
axial projection (15) and fitting (1) are produced in one piece from the same material.

14. Device according to one of the preceding claims,
**characterised in that**
a centring collar (16) is located radially within the axial projection (15) and serves for the purpose of forming a contact face with a corresponding attachment on the rotor (5) in order to centre the fitting (1) on the rotor (5).

15. Device according to claim 14,
**characterised in that**
the centring collar (16) forms an outer-cylindrical contact face and the attachment on the rotor (5) forms an inner-cylindrical contact face.

16. Device according to one of the preceding claims,
**characterised in that**
the fitting (1, 2) comprises a plurality of segments which can be assembled to form a full circle.

17. Device according to one of the preceding claims,
**characterised in that**
the teeth (3, 3', 3", 4, 4', 4") have neither a round nor an oval cross-section (17).

## Revendications

1. Dispositif destiné à la dispersion de matière fibreuse de haute consistance, comportant au moins deux garnitures (1, 2),
1.1 qui ont chacune pour l'essentiel une forme de symétrie de révolution, et sont disposées coaxialement l'une par rapport à l'autre,
1.2 qui comportent des dents (3, 3', 3", 4, 4', 4") disposées en rangées annulaires concentriques vers leur centre, entre lesquelles sont situés des interstices (7) formant des sections transversales libres, qui peuvent être traversées par la matière fibreuse à traiter,
1.3 qui comportent des espaces intermédiaires annulaires (14) entre les rangées de dents,
1.4 qui sont positionnées l'une par rapport à l'autre de telle sorte qu'au moins une rangée de dents d'une garniture (1, 2) pénètre dans un espace intermédiaire annulaire (14) de l'autre garniture (2, 1) complémentaire,
1.5 au moins une garniture (1) étant mobile par rapport à l'autre dans la direction périphérique,
**caractérisé en ce que**
la garniture (1) mobile par rapport au carter (13) du dispositif est munie dans la zone du diamètre extérieur d'au moins une saillie axiale (15) qui, du côté opposé aux dents (3, 3', 3"), s'étend axialement dans l'espace libre.

2. Dispositif selon la revendication 1,
**caractérisé en ce que**
la garniture (1) mobile fait partie d'un rotor '(5) pouvant être entraîné, et la garniture complémentaire (2) fait partie d'un stator (6) stationnaire.

3. Dispositif selon la revendication 2,
**caractérisé en ce que**
l'axe de rotation du rotor (15) est situé à l'horizontale.

4. Dispositif selon la revendication 1, 2, ou 3,
**caractérisé en ce que**
la saillie axiale (15) présente une extension axiale (a) d'au moins 4 mm, et de 20 mm maximum.

5. Dispositif selon la revendication 1, 2, 3 ou 4,
**caractérisé en ce que**
la saillie axiale (15) présente une extension radiale (b) d'au moins 4 mm, et de 20 mm maximum.

6. Dispositif selon l'une des revendications précédentes,
**caractérisé en ce que**
des saillies axiales (15) adjacentes dans la direction périphérique sont espacées entre elles d'un angle d'écartement (α) d'au moins 5°.

7. Dispositif selon l'une des revendications précédentes,
**caractérisé en ce que**
le nombre de saillies axiales (15) réparties sur l'ensemble de la périphérie est d'au moins huit.

8. Dispositif selon l'une des revendications précédentes,
**caractérisé en ce que**
les saillies axiales (15) se terminent avec le plan (E) qui constitue la surface d'appui (20) de la garniture (1).

9. Dispositif selon l'une des revendications précédentes,
**caractérisé en ce que**
la surface radiale extérieure de la saillie axiale (15) est inclinée jusqu'à ± 10° (angle β) par rapport à la surface périphérique.

10. Dispositif selon l'une des revendications précédentes,
**caractérisé en ce que**
le cercle de pied extérieur (21) de la saillie axiale (15) est espacé du cercle de pied extérieur (22) de la dent extérieure (3") du rotor d'un écartement radial (d) de 15 mm maximum.

11. Dispositif selon la revendication 10,
**caractérisé en ce que**
le cercle de pied extérieur (21) de la saillie axiale (15) est espacé du cercle de pied extérieur (22) de la dent extérieure (3") du rotor d'un écartement radial (d) de 5 mm maximum.

12. Dispositif selon l'une des revendications précédentes,
**caractérisé en ce que** l'écartement (c) de la partie extérieure radiale de la garniture (1) mobile par rapport au cercle de pied extérieur (22) de la dent extérieure (3") du rotor est de 5 mm maximum.

13. Dispositif selon l'une des revendications précédentes,
**caractérisé en ce que**
la saillie axiale (15) et la garniture (1) sont réalisées d'un seul tenant dans le même matériau. ,

14. Dispositif selon l'une des revendications précédentes,
**caractérisé en ce que**
une collerette de centrage (16) est située radialement à l'intérieur de la saillie axiale (15), laquelle sert à former avec, un raccord correspondant du rotor (5) une surface de contact pour le centrage de la garniture (1) sur le rotor (5).

15. Dispositif selon la revendication 14,
**caractérisé en ce que**
la collerette de centrage (16) forme une surface de contact cylindrique extérieure, et le raccord du rotor (5) forme une surface de contact cylindrique intérieure.

16. Dispositif selon l'une des revendications précédentes,
**caractérisé en ce que**
la garniture (1, 2) est constituée de plusieurs segments qui peuvent être assemblés en un cercle entier.

17. Dispositif selon l'une des revendications précédentes,
**caractérisé en ce que**
la section transversale (17) des dents (3, 3', 3", 4, 4', 4") n'est ni circulaire ni ovale.
